# EUROPÄISCHE PATENTSCHRIFT

(11) **EP 3 370 890 B1**
(45) Veröffentlichungstag und Bekanntmachung des Hinweises auf die Patenterteilung: **11.03.2020**
(21) Anmeldenummer: 16787405.6
(22) Anmeldetag: 24.10.2016
(51) Int. Cl.: B21B 13/06

(54) **VORRICHTUNG ZUM ANSTELLEN EINER STAUCHWALZE EINES STAUCHGERÜSTS**
DEVICE FOR ADJUSTING AN EDGING ROLL OF AN EDGING STAND
DISPOSITIF DE RÉGLAGE D'UN CYLINDRE DE REFOULEMENT D'UNE CAGE REFOULEUSE

(30) Priorität: 05.11.2015 DE 102015221762
(43) Veröffentlichungstag der Anmeldung: 12.09.2018
(73) Patentinhaber: SMS Group GmbH, 40237 Düsseldorf (DE)
(72) Erfinder: WENDT, Stefan, 57271 Hilchenbach (DE)
(74) Vertreter: Kross, Ulrich
(86) Internationale Anmeldenummer: PCT/EP2016/075482
(87) Internationale Veröffentlichungsnummer: WO 2017/076670

(56) Entgegenhaltungen:
- WO-A2-2011/076817
- JP-A- S6 156 701
- JP-A- S52 109 467

## Beschreibung

Die Erfindung betrifft eine Vorrichtung zum Anstellen einer Stauchwalze eines Stauchgerüsts.

Nach dem Stand der Technik sind Stauchgerüste bekannt, mit denen eine Stauchwalze beispielsweise beim Walzen von Grobblechen an das Walzgut von der Seite her angestellt bzw. seitlich gegen das Walzgut gedrückt werden kann. Solche Stauchgerüste sind beispielsweise aus EP 2 265 395 B1, EP 2 411 165 B1 oder JP 01075101 A bekannt, die eine oder zwei Anstellungen je Seite aufweisen. Diese Stauchgerüste umfassen zur Lagerung der Stauchwalze eine wuchtige Kassette, die einen großen Bauraum beansprucht und im Walzbetrieb noch Spiel gegen Walze und Anstellung zulässt. Der Oberbegriff von Anspruch 1 basiert auf der JP S61 56701 A.

Zur Anstellung einer Stauchwalze ist gemäß EP 166 981 B1 ein Stauchgerüst bekannt, bei dem eine Verminderung eines Spiels zwischen den Komponenten des Stauchgerüsts dadurch erzielt wird, dass ein Kolben-Zylinder-Aggregat eine Kassette, in der die Stauchwalze gelagert aufgenommen ist, in Richtung des Walzgutes drückt, wobei sogenannte Balancierzylinder die Kassette in die Gegenrichtung ziehen. Somit werden Trennfugen zwischen den Komponenten dieses Stauchgerüsts praktisch spielfrei gestellt, woraus eine höhere Präzision für das Anstellen der Stauchwalze an das Walzgut resultiert.

Das Stauchgerüst gemäß EP 166 981 B1 unterliegt dem Nachteil, dass ein Kolben des Kolben-Zylinder-Aggregates, welches die Kassette und die darin gelagerte Stauchwalze in Richtung des Walzgutes drückt, von den daran angelenkten Balancierzylindern beabstandet ist. Für den Fall, dass die Kräfte, die sowohl von dem Kolben-Zylinder-Aggregat als auch von den Balancierzylindern nicht exakt aufeinander abgestimmt sind, ergibt sich dann der Nachteil, dass die Kassette nicht exakt translatorisch geführt wird, woraus eine unpräzise Anstellung der Stauchwalze resultiert.

Entsprechend liegt der Erfindung die Aufgabe zugrunde, eine Vorrichtung zum Anstellen einer Stauchwalze eines Stauchgerüsts zu schaffen, bei der mit einfachen Mitteln eine präzise translatorische Führung der Stauchwalze ohne die Gefahr eines Verkantens oder dergleichen gewährleistet ist.

Diese Aufgabe wird durch eine Vorrichtung mit den Merkmalen von Anspruch 1 gelöst. Vorteilhafte Weiterbildungen der Erfindung sind in den abhängigen Ansprüchen definiert.

Eine Vorrichtung nach der vorliegenden Erfindung dient zum Anstellen einer Stauchwalze eines Stauchgerüsts, und umfasst einen Staucherständer, an dem zumindest ein Balancierzylinder angebracht ist, und eine Balanciertraverse mit einer dem Staucherständer gegenüberliegenden Antriebsseite und einer der Antriebsseite entgegengesetzten Arbeitsseite, wobei an der Balanciertraverse an deren Arbeitsseite eine Lagereinrichtung für die Stauchwalze befestigt werden kann und an deren Antriebsseite zumindest eine Anlenkung vorgesehen ist, durch die der Balancierzylinder mit der Balanciertraverse in Wirkverbindung steht. Die Vorrichtung umfasst weiters zumindest einen Anstellungszylinder, der an dem Staucherständer angebracht ist und mit der Lagereinrichtung in Richtung eines Walzguts in Wirkverbindung gebracht werden kann, um die Stauchwalze gegen das Walzgut anzustellen, wobei die durch den Anstellungszylinder erzeugte Druckkraft auf die Lagereinrichtung entlang einer Wirkachse einwirkt, die entweder die zumindest eine Anlenkung, durch die der Balancierzylinder mit der Balanciertraverse wirkverbunden ist, schneidet oder unmittelbar angrenzend zu dieser Anlenkung verläuft.

Der Erfindung liegt die wesentliche Erkenntnis zugrunde, dass eine Stauchwalze bei einer Betätigung des zumindest einen Anstellungszylinders gegen ein Walzgut gedrückt werden kann, wobei die Lagereinrichtung, in der die Stauchwalze gelagert aufgenommen ist, mittels des zumindest einen Balancierzylinders in die Gegenrichtung gezogen wird, um hierdurch eine Spielfreiheit der zwischen den Komponenten der Vorrichtung vorliegenden Trennfugen zu erzielen. Indem die Wirkachse, auf der die durch den Anstellungszylinder erzeugte Druckkraft auf die Lagereinrichtung wirkt, die zumindest eine Anlenkung schneidet oder unmittelbar angrenzend zu dieser Anlenkung verläuft, wird gewährleistet, dass auf die Lagereinrichtung und die darin gelagerte Stauchwalze kein Kippmoment ausgeübt wird und somit stets eine hochpräzise Linearbewegung der Stauchwalze insbesondere in Richtung des Walzguts gegeben ist.

In vorteilhafter Weiterbildung der Erfindung können an dem Staucherständer zwei Balancierzylinder angebracht sein, wobei dann der Anstellungszylinder zwischen den Balancierzylindern angeordnet ist. Betätigungsglieder der jeweiligen Balancierzylinder sind an der Antriebsseite der Balanciertraverse angelenkt, wobei zwischen dem Staucherständer und der Balanciertraverse ein Zusatzelement angeordnet ist, mit dem ein Betätigungsglied des Anstellungszylinders in Wirkverbindung gebracht werden kann. Das Zusatzelement weist gegenüberliegend zur Antriebsseite der Balanciertraverse zwei längliche Druckbolzen auf, die mit ihrer Längsachse die Wirkachse, entlang der die Druckkraft auf die Lagereinrichtung ausgeübt wird, definieren. Die Druckbolzen durchgreifen die Balanciertraverse, so dass die Druckkraft des Anstellungszylinders auf die beiden Druckbolzen verzweigt wird und an der Arbeitsseite der Balanciertraverse auf die Lagereinrichtung für die Stauchwalze übertragen werden kann. Zu diesem Zweck können die freien Stirnseiten an der Arbeitsseite der Balanciertraverse in Kontakt mit der Lagereinrichtung gelangen.

In Bezug auf einen Druckbolzen, durch den eine Druckkraft auf die Lagereinrichtung bzw. die daran gelagerte Stauchwalze aufgebracht wird, ist zu verstehen, dass ein solcher Druckbolzen einen geeigneten Querschnitt aufweisen kann, z.B. kreisförmig, quadratisch, rechteckig, dreieckig oder polygonförmig. Beispielsweise ist ein Druckbolzen bei einem kreisförmigen Querschnitt in Form eines Zylinders ausgebildet. Jedenfalls ist der Querschnitt des Druckbolzens derart gewählt, dass einerseits eine ausreichende Stabilität gegen Knicken gewährleistet ist, und andererseits - bei Bedarf - eine Führung des Druckbolzens durch ein Gleitlager möglich ist.

Es darf darauf hingewiesen werden, dass die freien Stirnseiten der Druckbolzen nicht an der Lagereinrichtung für die Stauchwalze befestigt sind, sondern lediglich - bei entsprechender Betätigung des Anstellungszylinders - in Kontakt mit der Lagereinrichtung gelangen können, um hierdurch eine Druckkraft auf die Lagereinrichtung in Richtung eines Walzguts auszuüben. Ein Rückstellen der Balanciertraverse, d.h. in einer Richtung weg von dem Walzgut, wird durch eine Betätigung des zumindest einen Balancierzylinders gewährleistet, dessen Betätigungsglied an der Antriebsseite der Balanciertraverse angelenkt ist.

In vorteilhafter Weiterbildung der Erfindung kann die Kontaktstelle zwischen dem Betätigungsglied des Anstellungszylinders und dem Zusatzelement gewölbt ausgebildet sein. Beispielsweise kann diese Kontaktstelle derart ausgebildet sein, dass sich hierbei ein Punktkontakt oder ein Flächenkontakt bildet. Hierdurch ist eine präzise Kraftübertragung zwischen dem Anstellungszylinder und dem Zusatzelement - in Richtung des Walzguts - gewährleistet, ohne dass dabei die Gefahr eines Verkantens oder dergleichen besteht.

In vorteilhafter Weiterbildung der Erfindung kann das Betätigungsglied des Anstellungszylinders durch einen Zylinderkopf mit dem Zusatzelement verbunden sein, so dass Querkräfte, die auf die Druckbolzen und/oder das Zusatzelement insbesondere beim Anstichstoß quer zur Wirkachse einwirken können, vermindert oder gar nicht auf den Anstellungszylinder übertragen werden. Durch eine solche Ausstattung des Anstellungszylinders mit einem Zylinderkopf kann vorteilhaft eine Schädigung des kostspieligen Anstellungszylinders insbesondere beim Anstichstoß verhindert werden. Diesbezüglich darf darauf hingewiesen werden, dass der Zylinderkopf nicht unbedingt zylindrisch auszuführen ist, sondern im Wesentlichen die Eigenschaft aufweist, eventuell auftretende Querkräfte, die quer zur Wirkachse des Anstellungszylinders wirken, von dem Anstellungszylinder fernzuhalten.

In vorteilhafter Weiterbildung der Erfindung kann das Betätigungsglied des Anstellungszylinders mit dem Zusatzelement gelenkig verbunden sein. Durch diese Gelenkverbindung ist gewährleistet, dass die von dem Anstellungszylinder erzeugte Druckkraft auf die an dem Zusatzelement angebrachten Druckbolzen stets nur entlang der Wirkachse einwirkt, selbst wenn das Betätigungsglied des Anstellungszylinders nicht exakt parallel zur Wirkachse fluchten sollte.

Nach einer alternativen Ausführungsform der erfindungsgemäßen Vorrichtung können an dem Staucherständer zwei Anstellungszylinder angebracht sein, wobei zwischen den Anstellungszylindern ein Balancierzylinder angebracht ist. Die Anstellungszylinder sind mit länglichen Druckbolzen verbunden, die mit ihrer Längsachse die Wirkachse, entlang der die Druckkraft auf die Lagereinrichtung für die Stauchwalze ausgeübt wird, definieren. Hierbei durchgreifen die Druckbolzen die Balanciertraverse, so dass die Druckkraft der jeweiligen Anstellungszylinder an der Arbeitsseite der Balanciertraverse auf die Lagereinrichtung für die Stauchwalze übertragen werden kann. Zwischen dem Staucherständer und der Balanciertraverse ist ein Zusatzelement angeordnet, mit dem ein Betätigungsglied des Balancierzylinders verbunden ist, wobei das Zusatzelement mit der Antriebsseite der Balanciertraverse durch zwei Anlenkungen verbunden ist.

Bei der zuletzt genannten Ausführungsform der Erfindung ergibt sich der Vorteil, dass die Rückstellungskraft, die von dem Balancierzylinder erzeugt wird, über das Zusatzelement verzweigt auf die Balanciertraverse übertragen wird. Indem die Anlenkungen, durch die das Zusatzelement mit der Antriebsseite der Balanciertraverse verbunden ist, entweder in Überschneidung mit der Wirkachse gebracht sind oder unmittelbar angrenzend zu der Wirkachse verlaufen, ist gewährleistet, dass durch das Wechselspiel von Zugkräften und Druckkräften, die auf die Lagereinrichtung einwirken, bestenfalls gar kein Kippmoment erzeugt wird und dadurch ein Verkanten oder dergleichen vermieden wird.

In Bezug auf den Balancierzylinder und den Anstellungszylinder darf darauf hingewiesen werden, dass diese Komponenten der vorliegenden Erfindung nicht unbedingt in Zylinderform ausgebildet sein müssen, sondern vielmehr als jeweiliges Betätigungsorgan zu verstehen sind, mit dem eine geeignete Druckkraft bzw. Zugkraft erzeugt werden kann. Unter Berücksichtigung dessen können der Balancierzylinder bzw. der Anstellungszylinder hydraulisch oder elektrisch angetrieben sein. In Bezug auf den Anstellungszylinder darf gesondert darauf hingewiesen werden, dass zu dessen Vereinfachung lediglich eine Betätigung in einer Richtung vorgesehen sein kann, nämlich in Richtung eines Walzguts, um die Stauchwalze gegen das Walzgut zu drücken. Eine Betätigung des Anstellungszylinders in die entgegengesetzte Richtung ist nicht erforderlich, weil beim Ausüben einer Zugkraft durch den Balancierzylinder und einer entsprechenden Verfahrbewegung der Balanciertraverse der Anstellungszylinder, durch einen Kontakt der Lagereinrichtung mit der freien Stirnseite des Druckbolzens, automatisch rückgestellt wird.

In vorteilhafter Weiterbildung der Erfindung kann an der Lagereinrichtung für die Stauchwalze eine Kontaktfläche ausgebildet sein, mit der die Stirnseite eines Druckbolzens bei einer Betätigung des zugeordneten Anstellungszylinders in Kontaktanlage gebracht werden kann. Diese Kontaktfläche kann vorzugsweise geeignet gehärtet sein, so dass ein frühzeitiger Verschleiß dieser Kontaktfläche in Folge eines häufigen Kontakts mit der Stirnseite des Druckbolzens vermieden wird.

In vorteilhafter Weiterbildung der Erfindung kann die Kontaktstelle zwischen der Stirnseite eines Druckbolzens und der Kontaktfläche der Lagereinrichtung gewölbt ausgebildet sein, beispielsweise derart, dass sich an dieser Kontaktstelle ein Punktkontakt oder ein Flächenkontakt bildet. Hierdurch wird ein mögliches Verkanten zwischen der Stirnseite des Druckbolzens und der Lagereinrichtung verhindert und eine präzise Linearführung der Lagereinrichtung und somit der Stauchwalze in Richtung eines Walzgutes gewährleistet, wenn der Druckbolzen gegen die Lagereinrichtung drückt. Die gewölbte Ausbildung der besagten Kontaktstelle kann dadurch erreicht werden, dass die Stirnseite eines Druckbolzens und/oder die zugeordnete Kontaktfläche an der Lagereinrichtung jeweils konvex ausgebildet sind.

In Bezug auf die Kontaktstelle darf für alle obigen Ausführungsformen der Erfindung darauf hingewiesen werden, dass hierbei die Flächen der Körper, die miteinander in Kontakt gelangen, jeweils gewölbt ausgebildet sein können. Alternativ hierzu ist es auch möglich, dass von den Körpern, die an der Kontaktstelle miteinander in Kontakt gelangen, ein Körper eine konvexe Fläche aufweist, wobei der jeweils andere Körper eine konkave Fläche aufweist.

Die vorliegende Erfindung zeichnet sich durch eine "schlanke" und modulare Bauweise aus. Das Zusammenwirken der mechanischen Komponenten gewährleistet eine vollständige Ausbalancierung der erfindungsgemäßen Vorrichtung, unter Eliminierung von sämtlichen Spielen in Trennfugen oder dergleichen.

Die Vorrichtung nach der vorliegenden Erfindung kann in allen bekannten Stauchgerüsttypen verwendet werden, und zwar unabhängig vom Antriebssystem (ober- oder unterhalb Hüttenflur). Hierbei kann ein Anwendungsgebiet von Stauchgerüsten z.B. auch unter beengten Platzverhältnissen vergrößert werden. Schließlich sind bei der erfindungsgemäßen Vorrichtung eine Wartung und/oder ein Austausch von deren Komponenten wesentlich vereinfacht.

Von weiterem Vorteil für die Erfindung ist, wenn zumindest ein Wegaufnehmer vorgesehen ist, um einen Rückschluss auf die aktuelle Position der Stauchwalze gewinnen zu können. Zu diesem Zweck steht der Wegaufnehmer in Signalverbindung mit einer Auswerteeinrichtung, mittels der dann die aktuelle Position der Stauchwalze bestimmt werden kann.

In vorteilhafter Weiterbildung der Erfindung kann eine Steuereinrichtung vorgesehen sein, die in Signalverbindung mit der Auswerteeinrichtung steht. Entsprechend kann ein Messsignal des Wegaufnehmers in der Steuereinrichtung verarbeitet werden. Mittels der Steuereinrichtung können der Balancierzylinder und/oder der Anstellungszylinder in Abhängigkeit von einem Messsignal des Wegaufnehmers angesteuert werden. Hierbei kann die Ansteuerung des Balancierzylinders und/oder Anstellungszylinders auch geregelt erfolgen, wobei zu diesem Zweck die Steuereinrichtung für den Balancierzylinder und den Anstellungszylinder mit einem Regelkreis ausgestattet ist.

In vorteilhafter Weiterbildung der Erfindung können die jeweils aktuelle Positionen der Betätigungsglieder des Balancierzylinders und des Anstellungszylinders durch Wegaufnehmer überwacht werden. Zu diesem Zweck sind solche Wegaufnehmer angrenzend zu dem Balancierzylinder und dem Anstellungszylinder angeordnet. Indem diese Wegaufnehmer signaltechnisch mit der Auswerteeinrichtung verbunden sind, kann dann eine jeweils aktuelle Position eines Betätigungsglieds des Balancierzylinders bzw. des Anstellungszylinders von der Auswerteeinrichtung bestimmt werden. In diesem Zusammenhang ist von weiterem Vorteil, wenn die Ansteuerung des Balancierzylinders und/oder des Anstellungszylinders in Abhängigkeit von einer zuvor bestimmten Position von deren Betätigungsgliedern erfolgt, ggf. unter Berücksichtigung von zugehörigen Soll-Positionen. Hierbei kann die Ansteuerung des Balancierzylinders und/oder des Anstellungszylinders auch geregelt erfolgen, nämlich durch die Steuereinrichtung, die hierzu einen Regelkreis umfasst.

Nachstehend sind Ausführungsbeispiele der Erfindung anhand einer schematisch vereinfachten Zeichnung im Detail beschrieben.

Es zeigen:
- Fig. 1: Eine vereinfachte seitliche Querschnittsansicht einer erfindungsgemäßen Vorrichtung,
- Fig. 2: eine vereinfachte seitliche Querschnittsansicht einer erfindungsgemäßen Vorrichtung nach einer weiteren Ausführungsform,
- Fig. 3: eine vereinfachte seitliche Querschnittsansicht einer erfindungsgemäßen Vorrichtung nach einer weiteren Ausführungsform, und
- Fig. 4: eine vereinfachte seitliche Querschnittsansicht einer erfindungsgemäßen Vorrichtung nach einer noch weiteren Ausführungsform.

In den Fig. 1-4 sind jeweils verschiedene Ausführungsformen einer Vorrichtung 1 nach der vorliegenden Erfindung gezeigt. Hierbei werden für gleiche Teile jeweils die gleichen Bezugsziffern verwendet.

Fig. 1 zeigt eine vereinfachte seitliche Querschnittsansicht der Vorrichtung 1, umfassend eine Stauchwalze 10 und einen Staucherständer 12, in dem zwei Balancierzylinder 14 angebracht sind. Zwischen der Stauchwalze 10 und dem Staucherständer 12 ist eine Balanciertraverse 16 angeordnet, die eine Antriebsseite 18 und eine Arbeitsseite 19 aufweist. An der Arbeitsseite 19 der Balanciertraverse 16 ist eine Lagereinrichtung 20 vorzugsweise formschlüssig befestigt, wobei die Lagereinrichtung 20 ein oberes Stauchwalzeneinbaustück 21 und ein unteres Stauchwalzeneinbaustück 22 umfasst. Die Stauchwalze 10 ist zwischen diesen Stauchwalzeneinbaustücken 21, 22 gelagert aufgenommen. Ein translatorisches und vorzugsweise horizontales Verschieben der Stauchwalze 10 ist dadurch gewährleistet, dass die Stauchwalzeneinbaustücke 21, 22 jeweils auf Führungsholmen F verschieblich aufgenommen bzw. gelagert sind.

Die Balancierzylinder 14 umfassen jeweils Betätigungsglieder 15, die durch eine Anlenkung 24 mit der Antriebsseite 18 der Balanciertraverse 16 verbunden sind.

In dem Staucherständer 12 ist zwischen den beiden Balancierzylindern 14 ein Anstellungszylinder 26 angebracht, dessen Betätigungsglied 27 mit einem Zusatzelement 30 zusammenwirkt. Das Zusatzelement 30 weist gegenüberliegend zur Antriebsseite 18 der Balanciertraverse 16 zwei Druckbolzen 32 auf, die sich durch Durchgangslöcher 34, die in der Balanciertraverse 16 ausgebildet sind, in Richtung der Lagereinrichtung 20 bzw. der Stauchwalzeneinbaustücke 21, 22 erstrecken.

Ein vorderes freies Ende des Betätigungsglieds 27 des Anstellungszylinders 26 kann über einen Zylinderkopf 36 mit dem Zusatzelement 30 verbunden sein. Alternativ hierzu ist es auch möglich, das vordere freie Ende des Betätigungsglieds 27 über eine Gelenkverbindung mit dem Zusatzelement 30 zu verbinden.

An dieser Stelle darf darauf hingewiesen werden, dass Fig. 1 lediglich einen Halbschnitt einer erfindungsgemäßen Vorrichtung darstellt, ausweislich der vertikalen Symmetrielinie am rechten Bildrand.

Die Erfindung funktioniert nun wie folgt:
Bei einer Betätigung des Anstellungszylinders 26 wird dessen Betätigungsglied 27 nach außen bewegt, in der Zeichnungsebene von Fig. 1 von links nach rechts. Hierdurch werden das Zusatzelement 30, und in Verbindung damit auch die beiden Druckbolzen 32, in die gleiche Richtung bewegt, wobei dann die freien Stirnseiten der Druckbolzen 32 in Kontakt mit den Stauchwalzeneinbaustücken 21, 22 gelangen. Die Druckbolzen 32 definieren mit ihrer Längsachse jeweils eine Wirkachse 28, entlang der die von dem Anstellungszylinder 26 erzeugte Druckkraft auf die Lagereinrichtung 20 und somit auf die darin gelagert aufgenommene Stauchwalze 10 übertragen wird. Während der Anstellungszylinder 26 wie soeben erläutert eine Druckkraft in Richtung der Lagereinrichtung 20 ausübt, wird durch die Balancierzylinder 14 eine Zugkraft auf die Balanciertraverse 16 ausgeübt. Durch das Wechselspiel der durch den Anstellungszylinder 26 erzeugten Druckkraft und der von den Balancierzylindern 14 erzeugten Zugkraft werden die Trennfugen der Vorrichtung 1 vorteilhaft spielfrei gestellt, woraus ein hochpräzises translatorisches Verschieben der Stauchwalze 10 in Richtung eines (nicht gezeigten) Walzguts resultiert. Für das Anstellen der Stauchwalze 10 gegen das Walzgut versteht sich, dass die durch den Anstellungszylinder 26 erzeugte Druckkraft größer ist als die durch die Balancierzylinder 14 erzeugte Zugkraft.

Die Darstellung von Fig. 1 verdeutlicht, dass die Wirkachsen 28, entlang der die Druckraft auf die Lagereinrichtung 20 ausgeübt wird, unmittelbar angrenzend zu den jeweiligen Anlenkungen 24 verläuft, durch die die Betätigungsglieder 15 der entsprechenden Balancierzylinder 14 mit der Antriebsseite 18 der Balanciertraverse 16 verbunden sind. Somit wirkt selbst für den Fall, dass sich die Kräfte der Balancierzylinder 14 einerseits und des Anstellungszylinders 26 andererseits nicht aufheben sollten bzw. im Gleichgewicht sind, auf die Balanciertraverse 16 und die daran angebrachte Lagereinrichtung 20 kein Kippmoment, wodurch ein präzisen Anstellen der Stauchwalze 10 gewährleistet bleibt.

Es darf nochmals darauf hingewiesen werden, dass ein Anstellen der Stauchwalze 10 an ein (nicht gezeigtes) Walzgut ausschließlich durch eine Betätigung des Anstellungszylinders 26 erfolgt, wobei die Druckbolzen 32, die sich durch die Durchgangslöcher 34 in der Balanciertraverse 16 in Richtung der Lagereinrichtung 20 erstrecken, gegen die Stauchwalzeneinbaustücke 21, 22 drücken. Gleichzeitig wird hierbei von den Balancierzylindern 14 eine Zugkraft ausgeübt, die über die Anlenkungen 24 auf die Balanciertraverse 16 wirkt, um im Ergebnis eine Spielfreiheit zwischen den Komponenten der Vorrichtung 1 herbeizuführen. Nach einer vereinfachten Ausführungsform kann der Anstellungszylinder 26 dahingehend ausgebildet sein, dass sein Betätigungsglied 27 lediglich eine Kraft in einer Richtung ausübt, nämlich in der Zeichenebene von Fig. 1 von links nach rechts. Ein Rückstellen des Anstellungszylinders 26 in der entgegengesetzten Richtung, d.h. in der Zeichenebene von Fig. 1 von rechts nach links, kann dann automatisch erfolgen, wenn der Anstellungszylinder 26 kraftlos gestellt wird und von den Balancierzylindern 14 weiterhin eine Zugkraft auf die Balanciertraverse 16 ausgeübt wird.

Fig. 2 zeigt eine weitere Ausführungsform der erfindungsgemäßen Vorrichtung 1. In Weiterbildung zur Ausführungsform von Fig. 1 sind hierbei in den Durchgangslöchern 34 Gleitlager 38 aufgenommen, um die Druckbolzen 32 bei deren horizontaler Verschiebung translatorisch zu führen. Im Übrigen entsprechen die übrigen Teile der Ausführungsform von Fig. 2 jenen von Fig. 1, so dass zur Vermeidung von Wiederholungen auf die Erläuterung von Fig. 1 verwiesen wird.

Fig. 3 zeigt eine vereinfachte seitliche Querschnittsansicht einer weiteren Ausführungsform der Vorrichtung 1, bei der das Zusatzelement 30 gegenüberliegend zum Staucherständer 12 zwei Führungsbolzen 40 aufweist, die jeweils in Gleitlagern 42, die in dem Staucherständer 12 vorgesehen sind, längsverschieblich geführt sind. Zweckmäßigerweise können die Führungsbolzen 40 und die Druckbolzen 32 einstückig ausgebildet sind.

Fig. 4 zeigt eine vereinfachte seitliche Querschnittsansicht ein weiteren Ausführungsform der erfindungsgemäßen Vorrichtung 1, die einer Kombination der Ausführungsformen von Fig. 2 und 3 entspricht. Dies bedeutet, dass bei der Ausführungsform gemäß Fig. 4 sowohl die Druckbolzen 32 als auch die Führungsbolzen 40 jeweils in Gleitlagern 34 bzw. 42 längsverschieblich geführt sind, wobei diese Gleitlager in der Balanciertraverse 16 bzw. dem Staucherständer 12 vorgesehen sind. Die Gleitlager 34 bzw. 42 können als Führungsbuchsen ausgebildet sein. Alternativ hierzu ist es auch möglich, solche Gleitlager als Flachführungen oder in Form einer balligen Ausführung auszubilden. Jedenfalls sind die Gleitlager an eine jeweilige Querschnittsform eines Druck- bzw. Führungsbolzens 32, 40 angepasst.

In gleicher Weise wie die Druckbolzen 32 können auch die Führungsbolzen 40 in ihrem Querschnitt geeignet ausgebildet sein, z.B. kreisförmig, quadratisch, rechteckig, dreieckig oder polygonförmig. Insbesondere für den Fall, dass die Führungsbolzen 40 und die Druckbolzen 32 einstückig ausgebildet sind, ist es zweckmäßig, dass deren Querschnittform identisch ist.

Bezüglich der Ausführungsformen nach den Fig. 2-4 darf darauf hingewiesen werden, dass die Führung der Druckbolzen 32 bzw. der Führungsbolzen 40 in den zugeordneten Gleitlagern die Präzision einer translatorischen Verschiebung des Zusatzelements 30 nochmals verbessert, und hierdurch das Anstellen der Stauchwalze 10 gegen ein Walzgut optimiert ist.

Bezüglich aller Ausführungsformen der Vorrichtung 1 nach der vorliegenden Erfindung darf darauf hingewiesen werden, dass die Balancierzylinder 14 dahingehend ausgebildet sein können, dass sie im Vergleich zum Anstellungszylinder 26 einen weit größeren Verfahrweg in Richtung der Mitte einer Walzstraße aufweisen können. Durch eine entsprechende Betätigung der Balancierzylinder 14 ist es somit möglich, die Lagereinrichtung 20 und damit auch die Stauchwalze 10 bis in die Mitte einer Walzstraße zu verfahren, beispielsweise zum Zweck einer Wartung oder eines Austauschs der Stauchwalze 10. Bei einem solch weiten Verfahren der Lagereinrichtung 20 in Richtung der Mitte einer Walzstraße wird der Anstellungszylinder 26 nicht aktuiert, wobei die Druckbolzen 32 ebenfalls nicht bewegt werden, weil deren Stirnseiten nicht an den Stauchwalzeneinbaustücken 21, 22 befestigt sind.

Für den Balancierzylinder 14 und den Anstellungszylinder 26 können jeweils Wegaufnehmer 44 vorgesehen sein, mit denen eine jeweils aktuelle Position des Betätigungsglieds 15 der entsprechenden Balancierzylinder 14 bzw. des Betätigungsglieds 27 des Anstellungszylinders bestimmt werden kann, und in gleicher Weise dann auch ein Rückschluss auf die aktuelle Position der Lagereinrichtung 20 und der daran gelagerten Stauchwalze 10 möglich ist. Hierzu sind die Wegaufnehmer 44 mit einer (nicht gezeigten) Auswerteeinrichtung signaltechnisch verbunden.

Weiters ist es möglich, einen Wegaufnehmer 46 angrenzend zu der Lagereinrichtung 20 für die Stauchwalze vorzusehen, wobei dieser Wegaufnehmer 46 ebenfalls mit einer (nicht gezeigten) Auswerteeinrichtung signaltechnisch verbunden ist. Entsprechend kann mittels dieses Wegaufnehmers 46 und der damit verbundenen Auswerteeinrichtung direkt eine aktuelle Position der Lagereinrichtung 20 und der daran gelagerten Stauchwalze 10 im Walzgerüst bestimmt werden.

Zu Zwecken der Vereinfachung sind die Wegaufnehmer 44, 46 symbolisch stark vereinfacht nur für die Ausführungsform von Fig. 1 dargestellt, und können in gleicher Weise auch für die Ausführungsformen der Fig. 2-4 vorgesehen sein.

Falls Wegaufnehmer 44 sowohl für den Balancierzylinder 14 und den Anstellungszylinder 26 als auch ein Wegaufnehmer 46 für die Lagereinrichtung 20 vorgesehen sind, können diese Wegaufnehmer 44, 46 signaltechnisch mit einer gemeinsamen Auswerteeinrichtung verbunden sein.

Eine Betätigung der Balancierzylinder 14 und des Anstellungszylinders 26 kann durch eine (nicht gezeigte) Steuereinrichtung erfolgen. Hierzu kann die Steuereinrichtung mit der Auswerteeinrichtung signaltechnisch in Verbindung stehen, so dass die Ansteuerung der Balancierzylinder 14 und/oder des Anstellungszylinders 26 in Abhängigkeit von einem Messsignal zumindest eines Wegaufnehmers erfolgt. Dies bedeutet, dass der Balancierzylinder 14 und/oder der Anstellungszylinder 26 in Abhängigkeit von der jeweils aktuellen Position von deren Betätigungsgliedern 15, 27 bzw. von der aktuellen Position der Stauchwalze 10 im Walzgerüst angesteuert werden, ggf. auch unter Berücksichtigung von zugeordneten Sollpositionen. Die Betätigung der Balancierzylinder 14 und des Anstellungszylinders 26 durch die Steuereinrichtung kann zweckmäßigerweise in geregelter Form erfolgen, wozu die Steuereinrichtung mit einem entsprechenden Regelkreis ausgestattet ist. Schließlich darf darauf hingewiesen werden, dass die Auswerteeinrichtung und die Steuereinrichtung auch in ein gemeinsames Steuergerät integriert sein können.

### Bezugszeichenliste

- 1: Bezugszeichenliste
- 10: Stauchwalze
- 12: Stauchständer
- 14: Balancierzylinder
- 16: Balanciertraverse
- 18: Antriebsseite
- 19: Arbeitsseite
- 20: Lagereinrichtung
- 24: Anlenkung
- 26: Anstellzylinder
- 27: Betätigungsglied
- 28: Gleitlager
- 30: Zusatzelement
- 32: Druckbolzen
- 40: Führungsbolzen
- 44: Wegaufnehmer
- 46: Wegaufnehmer

## Patentansprüche

1. Vorrichtung (1) zum Anstellen einer Stauchwalze (10) eines Stauchgerüsts, umfassend
einen Staucherständer (12), an dem zumindest ein Balancierzylinder (14) angebracht ist,
eine Balanciertraverse (16) mit einer dem Staucherständer (12) gegenüberliegenden Antriebsseite (18) und einer der Antriebsseite (18) entgegengesetzten Arbeitsseite (19), wobei an der Balanciertraverse (16) an deren Arbeitsseite (19) eine Lagereinrichtung (20) für die Stauchwalze (10) insbesondere formschlüssig befestigt ist und an deren Antriebsseite (18) zumindest eine Anlenkung (24) vorgesehen ist, durch die der Balancierzylinder (14) mit der Balanciertraverse (16) in Wirkverbindung steht, und
zumindest einen Anstellungszylinder (26), der an dem Staucherständer (12) angebracht ist und mit der Lagereinrichtung (20) in Richtung eines Walzguts in Wirkverbindung bringbar ist, um die Stauchwalze (10) gegen das Walzgut anzustellen,
**dadurch gekennzeichnet,**
**dass** die durch den Anstellungszylinder (26) erzeugte Druckkraft auf die Lagereinrichtung (20) entlang einer Wirkachse (28) einwirkt, die entweder die zumindest eine Anlenkung (24), durch die der Balancierzylinder (14) mit der Balanciertraverse (16) wirkverbunden ist, schneidet oder unmittelbar angrenzend zu dieser Anlenkung (24) verläuft, so dass auf die Lagereinrichtung (20) und die darin gelagerte Stauchwalze (10) kein Kippmoment ausgeübt wird.

2. Vorrichtung (1) nach Anspruch 1, **dadurch gekennzeichnet, dass** an dem Staucherständer (12) zwei Balancierzylinder (14) und dazwischen der Anstellungszylinder (26) angebracht sind, wobei Betätigungsglieder (15) der jeweiligen Balancierzylinder (14) an der Antriebsseite (18) der Balanciertraverse (16) angelenkt sind, wobei zwischen dem Staucherständer (12) und der Balanciertraverse (16) ein Zusatzelement (30) angeordnet ist, mit dem ein Betätigungsglied (27) des Anstellungszylinders (26) in Wirkverbindung bringbar ist, wobei das Zusatzelement (30) gegenüberliegend zur Antriebsseite (18) der Balanciertraverse (16) zwei längliche Druckbolzen (32) aufweist, die mit ihrer Längsachse die Wirkachse (28) definieren und die Balanciertraverse (16) durchgreifen, so dass die Druckkraft des Anstellungszylinders (26) auf die beiden Druckbolzen (32) verzweigt wird und an der Arbeitsseite (19) der Balanciertraverse (16) auf die Lagereinrichtung (20) für die Stauchwalze (10) übertragbar ist.

3. Vorrichtung (1) nach Anspruch 2, **dadurch gekennzeichnet, dass** die Kontaktstelle zwischen dem Betätigungsglied (27) des Anstellungszylinders (26) und dem Zusatzelement (30) gewölbt ausgebildet ist.

4. Vorrichtung (1) nach Anspruch 2 oder 3, **dadurch gekennzeichnet, dass** das Betätigungsglied (27) des Anstellungszylinders (26) durch einen Zylinderkopf (36) mit dem Zusatzelement (30) verbindbar ist, so dass Querkräfte, die auf die Druckbolzen (32) und/oder das Zusatzelement (30) quer zur Wirkachse (28) einwirken, vermindert oder gar nicht auf den Anstellungszylinder (26) übertragen werden.

5. Vorrichtung (1) nach Anspruch 2, **dadurch gekennzeichnet, dass** das Betätigungsglied (27) des Anstellungszylinders (26) mit dem Zusatzelement (30) gelenkig verbunden ist.

6. Vorrichtung (1) nach Anspruch 1, **dadurch gekennzeichnet, dass** an dem Staucherständer (12) zwei Anstellungszylinder (26) und dazwischen ein Balancierzylinder (14) angebracht sind, wobei die Anstellungszylinder (26) mit länglichen Druckbolzen (32) verbunden sind, die mit ihrer Längsachse die Wirkachse (28) definieren und die Balanciertraverse (16) durchgreifen, so dass die Druckkraft der jeweiligen Anstellungszylinder (26) an der Arbeitsseite (19) der Balanciertraverse (16) auf die Lagereinrichtung (20) für die Stauchwalze (10) übertragbar ist, wobei zwischen dem Staucherständer (12) und der Balanciertraverse (16) ein Zusatzelement (30) angeordnet ist, mit dem ein Betätigungsglied (15) des Balancierzylinders (14) verbunden ist, wobei das Zusatzelement (30) mit der Antriebsseite (18) der Balanciertraverse (16) durch zwei Anlenkungen (24) verbunden ist.

7. Vorrichtung (1) nach einem der Ansprüche 1 bis 6, **dadurch gekennzeichnet, dass** die Lagereinrichtung (20) für die Stauchwalze (10) aus einem oberen Stauchwalzeneinbaustück (21) und einem unteren Stauchwalzeneinbaustück (22) gebildet ist, wobei die Stauchwalze (10) zwischen den Stauchwalzeneinbaustücken (21, 22 ) gelagert aufgenommen ist.

8. Vorrichtung (1) nach einem der Ansprüche 2 bis 7, **dadurch gekennzeichnet, dass** die Druckbolzen (32) in der Balanciertraverse (16) in Gleitlagern (38) längsverschieblich geführt sind, vorzugsweise, dass die Gleitlager (38) mit einer Schmierung versehen sind.

9. Vorrichtung (1) nach einem der Ansprüche 2 bis 8, **dadurch gekennzeichnet, dass** das Zusatzelement (30) gegenüberliegend zum Staucherständer (12) zumindest einen Führungsbolzen (40) aufweist, der in einem in dem Staucherständer (12) befestigten Gleitlager (42) längsverschieblich geführt ist, vorzugsweise, dass die Gleitlager (42) mit einer Schmierung versehen sind.

10. Vorrichtung (1) nach Anspruch 9, soweit rückbezogen auf einen der Ansprüche 2 bis 4 oder Anspruch 7 oder 8, **dadurch gekennzeichnet, dass** die Druckbolzen (32) und die Führungsbolzen (40) einstückig ausgebildet sind.

11. Vorrichtung (1) nach einem der Ansprüche 2 bis 10, **dadurch gekennzeichnet, dass** an der Lagereinrichtung (20) für die Stauchwalze (10) eine Kontaktfläche ausgebildet ist, mit der die Stirnseite eines Druckbolzens (32) bei einer Betätigung des Anstellungszylinders (26) in Kontaktanlage bringbar ist.

12. Vorrichtung (1) nach Anspruch 11, **dadurch gekennzeichnet, dass** die Kontaktstelle zwischen der Stirnseite eines Druckbolzens (32) und der Kontaktfläche der Lagereinrichtung (20) gewölbt ausgebildet ist, so dass sich an der Kontaktstelle ein Punktkontakt bildet,

13. Vorrichtung (1) nach Anspruch 3 oder 12, **dadurch gekennzeichnet, dass** die Kontaktstelle als Punktkontakt oder als Flächenkontakt ausgebildet ist.

14. Vorrichtung (1) nach Anspruch 3, 12 oder 13, **dadurch gekennzeichnet, dass** die Kontaktstelle entweder durch jeweils konvexe Flächen, oder durch je eine konvexe Fläche und eine konkave Fläche ausgebildet ist.

15. Vorrichtung (1) nach einem der Ansprüche 1 bis 14, **dadurch gekennzeichnet, dass** ein Verfahrweg des Balancierzylinders (14) in Richtung des Walzguts größer ist als ein Verfahrweg des Anstellungszylinders (26), so dass die Stauchwalze (10) allein durch eine Betätigung des Balancierzylinders (14) in die Mitte einer Walzstraße, an der die Vorrichtung (1) positioniert ist, verfahrbar ist.

16. Vorrichtung (1) nach einem der Ansprüche 1 bis 15, **dadurch gekennzeichnet, dass** der zumindest eine Anstellungszylinder (26) hydraulisch oder elektrisch angetrieben ist, vorzugsweise, dass der Anstellungszylinder (26) nur in einer Richtung, nämlich in Richtung des Walzguts betätigbar ist.

17. Vorrichtung (1) nach einem der Ansprüche 1 bis 16, **dadurch gekennzeichnet, dass** der zumindest eine Balancierzylinder (14) hydraulisch oder elektrisch angetrieben ist, vorzugsweise, dass der Balancierzylinder (14) in beiden Richtungen betätigbar ist, so dass die Balanciertraverse (16) und damit die Lagereinrichtung (20) für die Stauchwalze (10) durch den Balancierzylinder (14) hin- und her bewegbar ist.

18. Vorrichtung (1) nach einem der Ansprüche 1 bis 17, **dadurch gekennzeichnet, dass** zumindest ein Wegaufnehmer (44, 46) vorgesehen ist, wobei der Wegaufnehmer in Signalverbindung mit einer Auswerteeinrichtung steht, so dass eine aktuelle Positionen der Stauchwalze (10) bestimmbar ist.

19. Vorrichtung (1) nach Anspruch 18, **dadurch gekennzeichnet, dass** die Auswerteeinrichtung in Signalverbindung mit einer Steuereinrichtung für den Balancierzylinder (14) und den Anstellungszylinder (26) steht, wobei der Balancierzylinder (14) und/oder der Anstellungszylinder (26) in Abhängigkeit von einem Messsignal des Wegaufnehmers (44, 46) ansteuerbar sind, vorzugsweise, dass die Ansteuerung des Balancierzylinders (14) und/oder des Anstellungszylinders (26) regelbar ist.

## Claims

1. Device (1) for adjusting an edging roll (10) of an edging stand, comprising
an edging housing (12) at which at least one balancing cylinder (14) is mounted,
a balancing cross member (16) with a drive side (18) opposite the edging housing (12) and a work side ((19) opposite the drive side (18), wherein a mounting device (20) for the edging roll (10) is secured, particularly mechanically positively, to the balancing cross member (16) at the work side (19) thereof and at least one articulation (24) by which the balancing cylinder (14) is operatively connected with the balancing cross member (16), is provided at the drive side (18) thereof, and
at least one adjusting cylinder (26) which is mounted on the edging housing (12) and which can be brought into operative connection with the mounting device (20) in the direction of a rolling material so as to adjust the edging roll (10) against the rolling material,
**characterised in that**
the pressure force generated by the adjusting cylinder (26) acts on the mounting device (20) along an effective axis (28) which either intersects the at least one articulation (24) by which the balancing cylinder (14) is operatively connected with the balancing cross member (16) or runs directly adjacent to this articulation (24) so that a tilting moment is not exerted on the mounting device (20) and the edging roll (10) mounted therein.

2. Device (1) according to claim 1, **characterised in that** two balancing cylinders (14) and therebetween the adjusting cylinder (26) are mounted on the edging housing (12), wherein actuating elements (15) of the respective balancing cylinder (14) are mounted at the drive side (18) of the balancing cross member (16), wherein arranged between the edging housing (12) and the balancing cross member (16) is an auxiliary element (30) with which an actuating element (27) of the adjusting cylinder (26) can be brought into operative connection, wherein the auxiliary element (30) has opposite the drive side (18) of the balancing cross member (16) two elongate pressure pins (32) which define the effective axis (28) by their longitudinal axis and pass through the balancing cross member (16) so that the pressure force of the adjusting cylinder (26) is apportioned to the two pressure pins (32) and is transmissible at the work side (19) of the balancing cross member (16) to the mounting device (20) for the edging roll (10).

3. Device (1) according to claim 2, **characterised in that** the contact location between the actuating element (27) of the adjusting cylinder (26) and the auxiliary element (30) is formed to be curved.

4. Device (1) according to claim 2 or 3, **characterised in that** the actuating element (27) of the adjusting cylinder (26) is connectible by a cylinder head (36) with the auxiliary element (30) so that transverse forces, which act transversely to the effective axis (28) on the pressure pins (32) and/or the auxiliary element (30), are avoided or not in any way transmitted to the adjusting cylinder (26).

5. Device (1) according to claim 2, **characterised in that** the actuating element (27) of the adjusting cylinder (26) is pivotably connected with the auxiliary element (30).

6. Device (1) according to claim 1, **characterised in that** two adjusting cylinders (26) and therebetween a balancing cylinder (14) are mounted on the edging housing (12), wherein the adjusting cylinders (26) are connected with elongate pressure pins (32) which define the effective axis (28) by their longitudinal axis and pass through the balancing cross member (16) so that the pressure force of the respective adjusting cylinder (26) is transmissible at the work side (19) of the balancing cross member (16) to the mounting device (20) for the edging roll (10), wherein arranged between the edging housing (12) and the balancing cross member (16) is an auxiliary element (30) with which an actuating element (15) of the balancing cylinder (14) is connected, wherein the auxiliary element (30) is connected with the drive side (18) of the balancing cross member (16) by two articulations (24).

7. Device (1) according to any one of claims 1 to 6, **characterised in that** the mounting device (20) for the edging roll (10) is formed from an upper edging roll chock (21) and a lower edging roll chock (22), wherein the edging roll (10) is received for mounting between the edging roll chocks (21, 22).

8. Device (1) according to any one of claims 2 to 7, **characterised in that** the pressure pins (32) are guided to be longitudinally displaceable in slide bearings (38) in the balancing cross member (16), preferably **in that** the slide bearings (38) are provided with lubrication.

9. Device (1) according to any one of claims 2 to 8, **characterised in that** the auxiliary element (30) has opposite to the edging housing (12) at least one guide pin (40) guided to be longitudinally displaceable in a slide bearing (42) secured in the edging housing (12), the slide bearing (42) preferably being provided with lubrication.

10. Device (1) according to claim 9, insofar as dependent on any one of claims 2 to 4 or claim 7 or 8, **characterised in that** the pressure pins (32) and the guide pins (40) are formed integrally.

11. Device (1) according to any one of claims 2 to 10, **characterised in that** formed at the mounting device (20) for the edging roll (10) is a contact surface with which the end of a pressure pin (32) can be brought into contact when the adjusting cylinder (26) is actuated.

12. Device (1) according to claim 11, **characterised in that** the contact location between the end of a pressure pin (32) and the contact surface of the mounting device (20) is formed to be curved so that a point contact is formed at the contact location.

13. Device (1) according to claim 3 or 12, **characterised in that** the contact location is formed as a point contact or as an area contact.

14. Device (1) according to claim 3, 12 or 13, **characterised in that** the contact location is formed either by respective convex surfaces or by a convex surface and a concave surface.

15. Device (1) according to any one of claims 1 to 14, **characterised in that** a travel path of the balancing cylinder (14) in the direction of the rolling material is larger than a travel path of the adjusting cylinder (26), so that the edging roll (10) is movable solely by actuation of the balancing cylinder (14) in the centre of a rolling train at which the device (1) is positioned.

16. Device (1) according to any one of claims 1 to 15, **characterised in that** the at least one adjusting cylinder (26) is hydraulically or electrically driven, preferably **in that** the adjusting cylinder (26) is actuable in only one direction, namely in the direction of the rolling material.

17. Device (1) according to any one of claims 1 to 16, **characterised in that** the at least one balancing cylinder (14) is hydraulically or electrically driven, preferably **in that** the balancing cylinder (14) is actuable in both directions so that the balancing cross member (16) and thus the mounting device (20) for the edging roll (10) are reciprocatingly movable by the balancing cylinder (14).

18. Device (1) according to any one of claims 1 to 17, **characterised in that** at least one travel pick-up (44, 46) is provided, wherein the travel pick-up is in signal connection with an evaluating device so that an instantaneous position of the edging roll (10) is determinable.

19. Device (1) according to claim 18, **characterised in that** the evaluating device is in signal connection with a control device for the balancing cylinder (14) and the adjusting cylinder (26), wherein the balancing cylinder (14) and/or the adjusting cylinder (26) are activatable in dependence on a measurement signal of the travel pick-up (44, 46), preferably in that the activation of the balancing cylinder (14) and/or of the adjusting cylinder (26) can be regulated.

## Revendications

1. Dispositif (1) destiné au positionnement d'un cylindre de refoulement (10) d'une cage refouleuse, comprenant :
un support de refouleuse (12) sur lequel est appliqué au moins un cylindre de balancier (14) ;
une traverse de balancier (16) comprenant un côté commande (18) à l'opposé du support de refouleuse (12) et un côté travail (19) à l'opposé du côté commande (18) ; dans lequel, contre la traverse de balancier (16), sur le côté travail (19) de cette dernière, est fixé un mécanisme (20) faisant office de palier destiné au cylindre de refoulement (10), en particulier via une complémentarité de forme, et, contre le côté travail (18) de la traverse en question, est prévue au moins une articulation (24) par l'intermédiaire de laquelle le cylindre de balancier (14) est mis en liaison d'activation avec la traverse de balancier (16) ; et
au moins un cylindre de positionnement (26) qui est appliqué contre le support de refouleuse (12) et qui peut être amené en liaison d'activation avec le mécanisme (20) faisant office de palier dans la direction d'un produit de laminage, dans le but de positionner le cylindre de refoulement (10) contre le produit de laminage ;
**caractérisé**
**en ce que** la force de pression générée par le cylindre de positionnement (26) s'exerce sur le mécanisme (20) faisant office de palier le long d'un axe de mise en activation (28) qui, soit coupe ladite au moins une articulation (24) qui est mise en liaison d'activation par l'intermédiaire du cylindre de balancier (14) avec la traverse de balancier (16), soit s'étend dans une position directement limitrophe à cette articulation (24), d'une manière telle qu'aucun couple de basculement ne s'exerce sur le mécanisme (20) faisant office de palier et sur le cylindre de refoulement (10) à l'intérieur duquel il est monté.

2. Dispositif (1) selon la revendication 1, **caractérisé en ce que** deux cylindres de balancier (14) sont appliqués contre le support de refouleuse (12), cylindres entre lesquels est inséré le cylindre de positionnement (26) ; dans lequel des organes de mise en activation (15) des cylindres de balancier respectifs (14) sont articulés du côté commande (18) de la traverse de balancier (16) ; dans lequel, entre le support de refouleuse (12) et la traverse de balancier (16), est disposé un élément supplémentaire (30) avec lequel un organe de mise en activation (27) du cylindre de positionnement (26) peut être amené en liaison d'activation ; dans lequel l'élément supplémentaire (30) présente, à l'opposé du côté commande (18) de la traverse de balancier (16), deux boulons de pression longitudinaux (32) qui définissent, avec leur axe longitudinal, l'axe de mise en activation (28), et qui traversent la traverse de balancier (16), d'une manière telle que la force de pression du cylindre de positionnement (26) se ramifie sur les deux boulons de pression (32) et peut être transférée du côté travail (19) de la traverse de balancier (16) sur le mécanisme (20) faisant office de palier pour le cylindre de refoulement (10).

3. Dispositif (1) selon la revendication 2, **caractérisé en ce que** l'endroit de contact entre l'organe de mise en activation (27) du cylindre de positionnement (26) et l'élément supplémentaire (30) est réalisé sous une forme bombée.

4. Dispositif (1) selon la revendication 2 ou 3, **caractérisé en ce que** l'organe de mise en activation (27) du cylindre de positionnement (26) peut être relié, par l'intermédiaire d'une tête de cylindre (36), à l'élément supplémentaire (30), d'une manière telle que des forces transversales, qui s'exercent sur les boulons de pression (32) et/ou sur l'élément supplémentaire (36) en direction transversale par rapport à l'axe de mise en activation (28), font l'objet d'un transfert réduit voire nul au cylindre de positionnement (26).

5. Dispositif (1) selon la revendication 2, **caractérisé en ce que** l'organe de mise en activation (27) du cylindre de positionnement (26) est relié en articulation à l'élément supplémentaire (30).

6. Dispositif (1) selon la revendication 1, **caractérisé en ce que** deux cylindres de positionnement (26) sont appliqués contre le support de refouleuse (12), cylindres entre lesquels est inséré un cylindre de balancier (14) ; dans lequel les cylindres de positionnement (26) sont reliés à des boulons de pression longitudinaux (32) qui définissent, avec leur axe longitudinal, l'axe de mise en activation (28) et qui traversent la traverse de balancier (16), d'une manière telle que la force de pression des cylindres de positionnement respectifs (26) du côté travail (19) de la traverse de balancier (16) peut être transférée sur le mécanisme (20) faisant office de palier pour le cylindre de refoulement (10) ; dans lequel, entre le support de refouleuse (12) et la traverse de balancier (16), est disposé un élément supplémentaire (30) auquel est relié un organe de mise en activation (15) du cylindre de balancier (14) ; dans lequel l'élément supplémentaire (30) est relié au côté commande (18) de la traverse de balancier (16) par l'intermédiaire de deux articulations (24).

7. Dispositif (1) selon l'une quelconque des revendications 1 à 6, **caractérisé en ce que** le mécanisme (20) faisant office de palier pour le cylindre de refoulement (10) est réalisé à partir d'une empoise supérieure (21) et d'une empoise inférieure (22) ; dans lequel le cylindre de refoulement (10) est monté dans un logement de palier entre les empoises (21, 22).

8. Dispositif (1) selon l'une quelconque des revendications 2 à 7, **caractérisé en ce que** les boulons de pression (32) sont guidés en déplacement longitudinal dans des paliers à glissement (38) dans la traverse de balancier (16) ; de préférence, **en ce que** les paliers à glissement (38) sont pourvus d'une lubrification.

9. Dispositif (1) selon l'une quelconque des revendications 2 à 8, **caractérisé en ce que** l'élément supplémentaire (30) présente, à l'opposé du support de refouleuse (12), au moins un boulon de guidage (40) qui est guidé en déplacement longitudinal dans un palier à glissement (42) fixé dans le support de refouleuse (12) ; de préférence, **en ce que** les paliers à glissement (42) sont pourvus d'une lubrification.

10. Dispositif (1) selon la revendication 9, dans la mesure où elle dépend de l'une quelconque des revendications 2 à 4 ou encore de la revendication 7 ou 8, **caractérisé en ce que** les boulons de pression (32) et les boulons de guidage (40) sont réalisés en une seule pièce.

11. Dispositif (1) selon l'une quelconque des revendications 2 à 10, **caractérisé en ce que**, contre le mécanisme (20) faisant office de palier, une surface de contact est réalisée pour le cylindre de refoulement (10), avec laquelle le côté avant d'un boulon de pression (32) peut être amené dans une position de contact lors d'une mise en activation du cylindre de positionnement (26).

12. Dispositif (1) selon la revendication 11, **caractérisé en ce que** la position de contact entre le côté avant d'un boulon de pression (32) et la surface de contact du mécanisme (20) faisant office de palier est réalisée sous une forme bombée, d'une manière telle que l'on obtient un contact ponctuel à l'endroit de contact.

13. Dispositif (1) selon la revendication 3 ou 12, **caractérisé en ce que** la position de contact est réalisée sous la forme d'un contact ponctuel ou sous la forme d'un contact superficiel.

14. Dispositif (1) selon la revendication 3, 12 ou 13, **caractérisé en ce que** la position de contact est réalisée, soit par l'intermédiaire de surfaces respectivement convexes, soit par l'intermédiaire de respectivement une surface convexe et une surface concave.

15. Dispositif (1) selon l'une quelconque des revendications 1 à 14, **caractérisé en ce qu'**une voie de déplacement du cylindre de balancier (14) dans la direction du produit de laminage est supérieure à une voie de déplacement du cylindre de positionnement (26), d'une manière telle que le cylindre de refoulement (10) peut être déplacé seul par l'intermédiaire d'une mise en activation du cylindre de balancier (14) au milieu d'un train de laminoir contre lequel est positionné le dispositif (1).

16. Dispositif (1) selon l'une quelconque des revendications 1 à 15, **caractérisé en ce que** ledit au moins un cylindre de positionnement (26) est entraîné par voie hydraulique ou par voie électrique, de préférence, **en ce que** le cylindre de positionnement (26) ne peut être activé que dans une seule direction, plus précisément dans la direction du produit de laminage.

17. Dispositif (1) selon l'une quelconque des revendications 1 à 16, **caractérisé en ce que** ledit au moins un cylindre de balancier (14) est entraîné par voie hydraulique ou par voie électrique, de préférence, **en ce que** le cylindre de balancier (14) peut être activé dans les deux directions, d'une manière telle que la traverse de balancier (16), partant le mécanisme (20) faisant office de palier pour le cylindre de refoulement (10) peut effectuer un mouvement de va-et-vient par l'intermédiaire du cylindre de balancier (14).

18. Dispositif (1) selon l'une quelconque des revendications 1 à 17, **caractérisé en ce que** l'on prévoit au moins un capteur de déplacement (44, 46) ; dans lequel le capteur de déplacement est mis en liaison de signalisation avec un mécanisme d'évaluation, d'une manière telle que l'on peut déterminer une position en vigueur du cylindre de refoulement (10).

19. Dispositif (1) selon la revendication 18, **caractérisé en ce que** le mécanisme d'évaluation est mis en liaison de signalisation avec un mécanisme de commande pour le cylindre de balancier (14) et pour le cylindre de positionnement (26) ; dans lequel le cylindre de balancier (14) et/ou le cylindre de positionnement (26) peuvent être activés en fonction d'un signal de mesure du capteur de déplacement (44, 46) ; de préférence, **en ce que** l'activation du cylindre de balancier (14) et/ou celle du cylindre de positionnement (26) peuvent être réglées.
